# EUROPÄISCHE PATENTSCHRIFT

(11) **EP 0 527 460 B1**
(45) Veröffentlichungstag und Bekanntmachung des Hinweises auf die Patenterteilung: **17.05.1995**
(21) Anmeldenummer: 92113583.6
(22) Anmeldetag: 10.08.1992
(51) Int. Cl.: E21B 19/20, E21B 7/20

(54) **Verfahren und Bohrgerät zum Bohren von Löchern im Erdreich oder Fels, insbesondere zur Herstellung von Verpressankern**
Method and device for drilling holes in soil or rock, particularly for the insertion of injection anchors
Procédé et dispositif pour forer des trous dans le sol ou dans la roche, notamment pour le placement de boulons d'ancrage à injection

(30) Priorität: 14.08.1991 DE 4126919
(43) Veröffentlichungstag der Anmeldung: 17.02.1993
(73) Patentinhaber: Stump Bohr GmbH, D-85737 Ismaning (DE)
(72) Erfinder: Tudora, Georg, Dipl.-Ing., W-8013 Ottendichl (DE); Porzig, Ralf, Dipl.-Ing., W-8016 Feldkirchen (DE); Hütte, Nikolaus, W-5960 Olpe (DE)
(74) Vertreter: Schieschke, Klaus, Dipl.-Ing.

(56) Entgegenhaltungen:
- DE-C- 2 435 535
- US-A- 3 493 061
- US-A- 3 734 209
- US-A- 4 897 009

## Beschreibung

Die Erfindung betrifft ein Verfahren zum Bohren von Löchern im Erdreich oder Fels, insbesondere zur Herstellung von Verpreßankern, sowie ein Bohrgerät zur Ausführung dieses Verfahrens mit den Merkmalen des Oberbegriffes des Patentanspruches 1 bzw. 3.

Es sind z.B. Bohrgeräte zum Herstellen von Löchern für Verpreßanker im Erdreich oder im Fels bekannt. Diese besitzen ein Raupenfahrzeug mit einer Lafette, die an Gelenkarmen in allen Raumachsen bewegbar angelenkt ist. An einem solchen Bohrgerät ist ein Magazin für mehrere Schüsse des Bohrgestänges vorgesehen. Der an der Lafette heb- und senkbar angebrachte Antrieb für das Bohrgestänge mit Bohrkrone übernimmt maschinell Schuß für Schuß des Bohrgestänges aus diesem Magazin. Nach dem Bohren der Löcher und vor Einbringen der Verpreßanker werden die Schüsse des Bohrgestänges wieder in das Magazin überführt. Nachteilig ist, daß mit einem solchen Bohrgerät kein Bohrloch gebohrt werden kann, welches zur Abstützung der Bohrlochwandung auch eine Verrohrung versetzen kann.

Es ist auch schon ein Bohrgerät bekannt, welches ein einziges Magazin besitzt, in dem die Schüsse des Bohrgestänges und der Bohrlochverrohrung konzentrisch ineinander angeordnet sind siehe US-A-3734209. Nachteilig ist hierbei, daß die Bohrlochgestängeschüsse und Bohrlochverrohrungsschüsse unnötig lang sind. Hierdurch wird der Aufbau des Bohrgerätes konstruktiv aufwendig und daher unnötig verteuert. Die konzentrisch ineinander angeordneten Schüsse des Bohrlochgestänges und der Bohrlochverrohrung werden zum Bohren des Loches z.B. durch einen Doppelkopfantrieb gemeinsam aus dem Magazin entnommen und in das Bohrloch überführt. Nach dem Bohren des Bohrloches muß vor dem Einbringen des Verpreßankers das Bohrlochgestänge Schuß für Schuß in das Magazin überführt werden. Nach dem Einbringen des Verpreßankers wird Schuß für Schuß des Bohrlochgestänges aus dem Magazin entnommen und mit dem gezogenen Bohrlochverrohrungsschuß in konzentrischer Anordnung in das Magazin zurücküberführt. Das Zurückführen der Schüsse des Bohrlochgestänges und der Bohrlochverrohrung in das Magazin ist umständlich und zeitraubend. Auch ist ein spezieller Antrieb für die Schüsse erforderlich.

Weiterer bekannter Stand der Technik geht stets von Konstruktionen aus, bei welchen stets ein einziges Magazin Anwendung findet (DE 24 35 535 C2, DE-GM 18 88 205, DE-GM 87 14 952 U1, US 4 897 009; US 3 493 061, SU 785 460). Dieses einzige Magazin dient für Bohrgestängeschüsse, so daß die Effektivität dieser bekannten Vorrichtungen gering ist.

Der Erfindung liegt die Aufgabe zugrunde, ein Verfahren und ein Bohrgerät zur Herstellung von Bohrlöchern im Erdreich oder Fels anzugeben, welches eine einfachere Handhabung der Schüsse für das Bohrgestänge und für die Bohrlochverrohrung erlaubt und zudem ermöglicht, daß das Bohrgerät einfacher, daher preiswerter aufgebaut ist. Dabei soll eine unnötige Bauhöhe des Bohrgerätes vermieden werden.

Die Erfindung löst diese Aufgabe mit den kennzeichnenden Merkmalen des Patentanspruches 1 bzw. 3.

Die Erfindung bietet den Vorteil, daß die Schüsse des Bohrgestänges und der Bohrlochverrohrung getrennt voneinander und zeitlich nacheinander aus einem Magazin entnommen und in dieses nach dem Bohren des Loches für einen Verpreßanker zurücküberführt werden können. Insbesondere das Versorgen der Schüsse des Bohrlochgestänges und des Verrohrungsrohres in das Magazin wird nach der Erfindung vereinfacht.

Nach einer bevorzugten Ausführungsform der Erfindung werden für die Schüsse des Bohrgestänges und der Bohrlochverrohrung getrennte Magazine verwendet. Diese sind vorzugsweise am Bohrgerät übereinander angeordnet. Die Schüsse werden nacheinander den in die fluchtende Arbeitsstellung und anschließend in die Außenlage zurückbewegten Magazinen nacheinander entnommen. Sie werden durch die Antriebe in konzentrischer Anordnung in die Bohrlage überführt, dort mit dem im Bohrloch befindlichen Ende der Schüsse für das Bohrgestänge und der Bohrlochverrohrung verbunden. Nach dem Bohren und Verrohren des Bohrloches von vorbestimmter Länge wird das Bohrgestänge Schuß für Schuß in das zugehörige Magazin überführt. Hierauf wird der Verpreßanker in das noch verrohrte Bohrloch eingebracht. Anschließend wird die Bohrlochverrohrung Schuß für Schuß gezogen und in das zugehörige Magazin überführt. Die Magazine schwenken hierzu in die Arbeitsstellung und anschließend in die Ausgangsstellung zurück.

Weitere Ausgestaltungen der Erfindung ergeben sich aus den Unteransprüchen.

Die Erfindung wird nachfolgend anhand eines in der Zeichnung dargestellten Ausführungsbeispiels näher erläutert. In der Zeichnung zeigen:
- Fig. 1: eine Seitenansicht des Bohrgerätes nach der Erfindung;
- Fig. 2: eine Teil-Frontansicht von Fig. 1;
- Fig. 3: eine Draufsicht nach der Linie III-III in Fig. 2;
- Fig. 4: eine schematische Seitenansicht eines Magazins mit Arretiervorrichtung;
- Fig. 5: eine Draufsicht auf eine Rollenführung;
- Fig. 6: eine vergrößerte schematische Darstellung der Arretiervorrichtung in zurückgeschobener Position;
- Fig. 7: die Ausführungsform nach Fig. 6 in vorgeschobener Arretierposition;
- Fig. 8: eine schematische Seitenansicht einer Arbeitsbühne.

Das Bohrgerät 1 kann wie üblich ein Kettenfahrzeug 2 mit hydraulisch betätigten Gelenkarmen 3 aufweisen. An diesen ist eine heb- und senkbare und nach allen räumlichen Achsrichtungen bewegbare Lafette 4 angelenkt. An dieser ist geführt ein Antrieb 6 angeordnet, der ein Duplex- oder Doppelkopfantrieb sein kann. Der Antriebskopf 7 dieses Antriebs 6 dient zum Dreh- und/oder Schlagantrieb für das Bohrgestänge mit Bohrkrone. Der Antriebskopf 8 dieses Antriebs 6 dient zum Dreh- und/oder Schlagantrieb für die Verrohrung ggf. mit Bohrkrone des Bohrloches, wenn z.B. ein Doppelkopf-Antrieb verwendet ist. Beim Duplex-Antrieb werden Bohrlochverrohrung und Bohrlochgestänge gleichzeitig gedreht und/oder geschlagen.

Der Bohrantrieb 6 ist über einen Vorschubantrieb 9 an der Lafette 4 heb- und senkbar angetrieben.

Am unteren Ende 10 der Lafette 4 ist eine Brech-, Klemm- und Führungsvorrichtung 11 vorgesehen, die zum Festhalten, Aufdrehen und Zudrehen der Verbindungen, z.B. Gewindeverbindungen, der Schüsse des Bohrgestänges und der Bohrlochverrohrung dient. Es können auch z.B. Bajonettverbindungen verwendet werden.

Nach der Erfindung sind vorzugsweise beidseitig neben der Lafette Magazine 12 für die Schüsse 13 des Bohrgestänges angeordnet. Diese Magazine 12 sind revolverkopfförmig ausgebildet. Die Magazine 12 sind um ihre Mittelachse 14 rotierbar. Sie nehmen um den Umfang verteilt mehrere Schüsse, nach außen frei entnehmbar auf. Jedes Magazin ist aus der außenliegenden Vorratslage nach Fig. 3 über einen Schwenkantrieb um die Schwenkachse 15 nach einwärts in eine Arbeitsstellung (nicht dargestellt) schwenkbar. In dieser Arbeitsstellung kann der Antriebskopf 7 den fluchtenden, zugeordneten Schuß 13 des Bohrgestänges aufnehmen. Nach Übernahme des zugeordneten Schusses 13 schwenkt das Magazin wieder in die Vorratslage nach außen.

Unterhalb der Magazine 12 für die Schüsse des Bohrgestänges sind beidseitig der Lafette 4 in gleicher Weise Magazine 16 für die Schüsse 17 der Verrohrung für das Bohrloch angeordnet. Diese Magazine 16 sind gleichfalls revolverkopfförmig ausgebildet. Sie sind um die Mittelachsen 18 rotierbar. Sie nehmen um ihren Umfang verteilt mehrere Schüsse der Verrohrung für das Bohrloch nach außen frei entnehmbar auf. Jedes Magazin ist über einen Schwenkantrieb um eine Schwenkachse 19 aus einer außenliegenden Vorratsstellung in eine Arbeitsstellung überführbar, in der der zugeordnete Schuß der Verrohrung mit dem Antriebskopf 8 fluchtet.

Nach Aufnahme eines Schusses 13 durch den Antriebskopf 7 wird der Bohrantrieb 6 nach abwärts bewegt. Der Antriebskopf 8 übernimmt aus dem in Arbeitslage befindlichen Magazin 16 den fluchtenden Schuß 17 der Bohrlochverrohrung, der als Rohr den Schuß 13 des Bohrgestänges koaxial umgibt.

Hierauf bewegt sich der Bohrantrieb 6 nach Rückkehr des Magazins 16 in seine Vorratslage nach abwärts. Die Schüsse 13 und 17 werden unter Verwendung der Brech-, Klemm- und Führungsvorrichtung 11 in bekannter Weise mit dem im Bohrloch befindlichen Bohrgestänge bzw. Verrohrung fest verbunden. Hierauf wird der Dreh- und/oder Schlagantrieb des Bohrantriebes 6 betätigt.

Nach Fertigstellung des Bohrloches wird zunächst Schuß für Schuß das Bohrgestänge abgebaut. Die Schüsse 13 des Bohrgestänges werden dann in die Höhe der Magazine 12 bewegt. Die Magazine 12 werden eingeschwenkt. Die Schüsse 13 werden darauf in passender Stellung in die Magazine 12 überführt. Hierauf werden die Magazine wieder in ihre außenliegende Vorratsstellung zurückgeführt.

Anschließend wird der Verpreßanker in das noch verrohrte Bohrloch eingebaut.

Hierauf wird Schuß für Schuß die Verrohrung abgebaut. Die Schüsse 17 der Verrohrung werden in ähnlicher vorbeschriebener Weise in die Magazine 16 überführt.

Damit die Länge der Lafette nicht zu groß und das Bohrgerät nicht zu schwer wird, empfiehlt es sich, für die Schüsse 13, 17 eine Länge von etwa 2 m zu wählen.

Es ist grundsätzlich auch möglich, die Schüsse 13 für das Bohrgestänge und die Schüsse 17 für die Bohrlochverrohrung nebeneinander in einem einzigen Magazin unterzubringen. Grundsätzlich müssen die Magazine auch nicht am Bohrgerät selbst vorgesehen sein. Sie können auch an nebengeordneten Stellen, z.B. anderen Fahrzeugen vorgesehen sein.

Beim Einschwenken des Magazins 13 aus seiner Vorratslage gemäß Fig. 3 in die Arbeitslage durch Drehen um die Schwenkachse 15 liegt ein Schuß 13 koaxial unter dem Antriebskopf 7. Dieser Antriebskopf 7 muß nun mit dem entsprechenden Schuß 13 funktionssicher verbunden werden. Zu diesem Zweck kann das jeweilige Magazin 13 eine Arretiervorrichtung 20 gemäß Fig. 4 aufweisen, welche in der Lage ist, den sich in Arbeitsstellung befindenden Schuß 13 des Bohrgestänges verdrehsicher zu haltern, so daß der Antriebskopf 7 mit diesem Schuß 13 z.B. durch Verschraubung verbunden wird. Hierbei kann der Schuß 13 im oberen Bereich ein Gewinde 43 aufweisen, welches mit dem Antriebskopf 7 verschraubt wird. Nach Fig. 4, 6 und 7 besteht die Arretiervorrichtung 20 aus zwei Elementen 21 und 22, welche jeweils eine Gleitschräge 24 und 25 aufweisen, die miteinander zusammenwirken.

Das erste Element 21 ist unterhalb einer Führung 27 fest mit einer schlüsselförmigen Arretierung 23 versehen, deren vorderer Bereich in der Lage ist, in eine entsprechende Schlüsselfläche 42 am Außenumfang des Schusses 13 einzugreifen. Unterhalb dieser schlüsselförmigen Arretierung 23 ist das erste Element 21 der Arretiervorrichtung 20 so gestaltet, daß es beidseitig am Außenumfang des Schusses 13 vorbeigleiten kann.

Das zweite Element 22 ist an einem Schlitten 44 befestigt, welcher im Zentralbereich Z des jeweiligen Magazins 12 bzw. 16 auf dessen Mittelachse 14 bzw. 18 höhenverschiebbar angeordnet ist. Dieser Schlitten 44 ist mit einer Kolbenzylindereinheit 26 verbunden, welche sich im Zentralbereich Z des jeweiligen Magazins abstützt.

Fig. 6 zeigt die Arretiervorrichtung 20 in zurückgezogener Position. Wird nun gemäß Fig. 7 die Kolbenzylindereinheit 26 betättgt, so schiebt sich der Schlitten 44 auf der Achse 14 nach oben, wodurch über das zweite Element 22 und die Gleitfläche 24 über die Gleitfläche 25 das erste Element 21 in Pfeilrichtung nach rechts verschoben wird, und zwar solange, bis die Vorderseite der schlüsselförmigen Arretierung 23 in die Schlüsselfläche 42 eingreift und damit den sich in Arbeitslage befindlichen Schuß 13 verdrehsicher haltert. Die fest mit dem Zentralbereich Z verbundene Führung 27 dient hierbei als Gegenfläche während des Verschiebevorgangs des ersten Elements 21.

Nunmehr kann von oben der Antriebskopf 7 heruntergefahren und über das Gewinde 43 verdrehsicher mit dem Schuß 13 verbunden werden. Nach dieser Verbindung wird die Kolbenzylindereinheit 26 wiederum beaufschlagt, so daß die Arretiervorrichtung 20 aus der in Fig. 7 dargestellten Position in die in Fig. 6 dargestellte Position zurückfährt. Der Schuß 13 wird über den Antrieb 6 bzw. den Antriebskopf 7 nach unten in den Bereich des Magazins 16 bewegt, in welchem die Schüsse 17 der Verrohrung angeordnet sind. Auch diese Magazine weisen - analog der vorgenannten Ausführung - jeweils eine Arretierung 20 auf, wodurch in gleicher Weise der sich in Arbeitsposition befindliche Schuß 17 der Verrohrung mit dem Antriebskopf 8 verdrehsicher verbunden wird.

Nach der Verbindung des Schusses 13 mit dem aus dem Erdreich ragenden zugeordneten Schuß und der analogen Verbindung des Schusses 17 mit dem aus dem Erdreich ragenden Teil des Bohrgestänges werden die Antriebsköpfe 7 und 8 von den jeweiligen Schüssen 13 und 17 über die Vorrichtung 11 gelöst und kehren in ihre Ausgangsposition zurück.

Nach Fertigstellung des Bohrloches werden die entsprechenden Schüsse in den Bereich der ihnen zugeordneten Magazine zurückbewegt, nachdem sie vorher durch die Vorrichtung 11 bzw. über Schraubverbindung vorgelockert wurden. Zur endgültigen Lösung der Verbindung zwischen dem jeweiligen Antriebskopf 7 und 8 und den ihnen zugeordneten Schüssen 13 bzw. 17 tritt wiederum die entsprechende Arretiervorrichtung 20 in Tätigkeit und hält die jeweilige, sich in Arbeitsposition befindenden Schüsse 13 bzw. 17 im jeweiligen Magazinbereich solange fest, bis die Verbindung zwischen diesen Schüssen und den ihnen zugeordneten Antriebsköpfen 7 und 8 wieder aufgehoben sind. Die Schüsse werden damit aus der Arbeitslage in die Vorratslage innerhalb des ihnen zugeordneten Magazins 12 bzw. 16 zurückbewegt.

Um die in den jeweiligen Magazinen 12 bzw 16 angeordneten Schüsse 13 bzw. 17 einwandfrei zu haltern und zu führen, kann gemäß Fig. 4 die jeweilige Mittelachse 14 mit einer Rollenführung 28 versehen sein. Diese Rollenführung 28 weist nach Fig. 5 jeweils zwei koaxial angeordnete Rollen 30 und 29 auf, welche einen Führungsschlitz 31 beidseitig umgeben. Damit kann der jeweilige Schuß 13 bzw. 17 gut zwischen den ihnen zugeordneten Rollen 29 und 30 innerhalb des Führungsschlitzes 31 geführt werden, so daß sich eine Verbesserung in der Lagerung ergibt. Nach Fig. 8 besteht die Möglichkeit, daß das Kettenfahrzeug 2 im Bereich der Lafette 4 über Gelenkarme 33 und 34 mit einer heb- und senkbaren Arbeitsbühne 32 versehen ist. Diese Gelenkarme 33 und 34 sind hierbei Teil eines Viergelenks mit einer Koppel 39 und einer Lagerung 45, welche am Kettenfahrzeug 2 neben den Gelenkarmen 3 angeordnet ist.

Es handelt sich hierbei um eine Doppelschwinge mit den beiden Gelenkarmen 33 und 34, sowie der Koppel 39, wobei insgesamt vier Gelenke 35, 36, 37 und 38 vorgesehen sind. An der Schwinge 39 ist die Arbeitsbühne 42 befestigt.

Zwischen den beiden Gelenkarmen 33 und 34 befindet sich eine Kolbenzylindereinheit 41, deren einer Arm am Gehäuse angeordnet ist, während der andere Arm mit dem Gelenkarm 33 in Verbindung steht. Wird diese Kolbenzylindereinheit 41 betätigt, so schwenken die beiden Gelenkarme 33 und 34 nach oben, so daß sich über die Koppel 39 die Arbeitsbühne 32 in Pfeilrichtung bewegt.

Über eine Kolbenzylindereinheit 40, welche am Gelenkarm 33 angeordnet ist, wird die Koppel 39 stets in einer Position gehalten, welche gewährleistet, daß sich die Arbeitsbühne 32 immer in einer hhorizontalen Ebene befindet. Zu diesem Zweck sind die beiden Gelenkarme 33 und 34 teleskopartig ausgebildet. Durch diese Arbeitsbühne 32 läßt sich der Arbeitsablauf des erfindungsgemäßen Bohrgerätes auf einfache Weise kontrollieren und funktionssicher steuern.

## Patentansprüche

1. Verfahren zum Bohren von Löchern im Erdreich oder Fels, insbesondere zur Herstellung von Verpreßankern,
bei dem das Loch durch ein aus Schüssen zusammengesetztes, durch einen Rotations- und/oder Schlagantrieb eines Bohrgerätes angetriebenes Bohrgestänge mit Bohrkrone gebohrt,
und die Bohrlochwandung durch ein aus Schüssen zusammengesetztes, durch einen Rotations- und/oder Schlagantrieb des Bohrgerätes angetriebenes Verrohrungsrohr abgestützt wird,
wobei die Schüsse von Bohrgestänge und Verrohrungsrohr aus einem Magazin maschinell entnommen und nach dem Bohren des Loches in dieses zurücküberführt werden,
dadurch gekennzeichnet,
daß jeder Schuß (13) für das Bohrgestänge vom Antrieb (6, 7) des Bohrgerätes (1) für das Bohrgestänge, sowie jeder Schuß (17) für das Verrohrungsrohr vom Antrieb (6, 8) des Bohrgerätes (1) für das Verrohrungsrohr aus dem Magazin (12, 16) nacheinander übernommen wird und
daß jeder Schuß für das Bohrgestänge und jeder Schuß für das Verrohrungsrohr nacheinander in das Magazin überführt werden.

2. Verfahren nach Anspruch 1,
dadurch gekennzeichnet,
daß jeder Schuß (13) für das Bohrgestänge aus einem Magazin (12) und jeder Schuß (17) für das Verrohrungsrohr aus einem anderen Magazin (16) entnommen und in diese zurücküberführt werden.

3. Bohrgerät zur Ausführung des Verfahrens nach den Ansprüchen 1 und 2,
mit einer Lafette,
einem an der Lafette angebrachten heb- und senkbaren Rotations- und/oder Schlagantrieb für ein aus Schüssen zusammengesetztes Bohrgestänge mit Bohrkrone,
einem an der Lafette angebrachten heb- und senkbaren Rotations- und/oder Schlagantrieb für eine aus Schüssen zusammengesetzte Bohrlochverrohrung,
wobei
wenigstens ein Magazin (12) für mehrere Schüsse (13) des Bohrgestänges vorgesehen ist, das aus einer außengelegenen Vorratslage in eine Arbeitslage überführbar ist, in der ein Schuß (13) mit dem zugehörigen Antrieb fluchtet und
wenigstens ein Magazin (16) für mehrere Schüsse (17) der Bohrlochverrohrung vorhanden ist, das aus einer außenliegenden Vorratslage in eine Arbeitslage überführbar ist, in der ein Schuß (17) mit dem Antrieb für die Verrohrung des Bohrloches fluchtet.

4. Bohrgerät nach Anspruch 3,
dadurch gekennzeichnet,
daß die Magazine (12, 16) für die Bohrgestängeschüsse (13) und die Bohrlochrohrschüsse (17) am Bohrgerät beidseitig an der Lafette (4) angeordnet sind.

5. Bohrgerät nach Anspruch 3 oder 4,
dadurch gekennzeichnet,
daß die Magazine (12, 16) für die Bohrgestängeschüsse (13) und die Bohrlochrohrschüsse (17) übereinander angeordnet sind.

6. Bohrgerät nach den Ansprüchen 3 bis 5,
dadurch gekennzeichnet,
daß jedes Magazin (12) für die Bohrgestängeschüsse (13) über jedem Magazin (16) für die Bohrlochrohrschüsse (17) angeordnet ist.

7. Bohrgerät nach den Ansprüchen 3 bis 6,
dadurch gekennzeichnet,
daß jedes Magazin (12, 16) revolverkopfartig ausgebildet und um eine zur Längsachse der Lafette (4) parallele Schwenkachse (15, 19) schwenkbar und um eine Mittelachse (14, 18) rotierbar ist.

8. Bohrgerät nach einem der vorhergehenden Ansprüche,
dadurch gekennzeichnet,
daß im Magazinbereich (12, 16) mindestens eine Arretiervorrichtung (20) zur Halterung eines Schusses (13, 17) angeordnet ist.

9. Bohrgerät nach Anspruch 8,
dadurch gekennzeichnet,
daß die Arretiervorrichtung (20) mechanisch, hydraulisch oder pneumatisch betätigbar ist.

10. Bohrgerät nach Anspruch 8 und 9,
dadurch gekennzeichnet,
daß jedes Magazin (12, 16) eine von der Vorratslage in die Arbeitslage und umgekehrt einschwenkbare Arretiervorrichtung (20) aufweist.

11. Bohrgerät nach einem der vorhergehenden Ansprüche 8 bis 10,
dadurch gekennzeichnet,
daß eine Arretiervorrichtung (20) jeweils aus zwei Elementen (21, 22) mit zusammenwirkenden Gleitkurven (24, 25) besteht, wobei das erste, mit einer schlüsselförmigen Arretierung (23) versehene Element (21) durch vertikale Beaufschlagung des zweiten Elements (22) horizontal bewegbar ist.

12. Bohrgerät nach Anspruch 11,
dadurch gekennzeichnet,
daß beide Elemente (21, 22) als Gleitkurven jeweils eine Gleitschräge (24, 25) aufweisen.

13. Bohrgerät nach Anspruch 12,
dadurch gekennzeichnet,
daß das zweite Element (22) im Zentralbereich (Z) des jeweiligen Magazins (12, 16) gelagert und über eine Kolbenzylindereinheit (26) und einen Schlitten (44) vertikal bewegbar ist.

14. Bohrgerät nach Anspruch 11 bis 13,
dadurch gekennzeichnet,
daß oberhalb der schlüsselförmigen Arretierung (23) des ersten Elements (21) im Zentralbereich (Z) des jeweiligen Magazins (12, 16) jeweils mindestens eine Führung (27) angeordnet ist.

15. Bohrgerät nach einem der vorhergehenden Ansprüche,
dadurch gekennzeichnet,
daß der Zentralbereich (Z) jedes Magazins (12, 16) jeweils mindestens eine Rollenführung (28) für die Schüsse (13, 17) aufweist.

16. Bohrgerät nach Anspruch 15,
dadurch gekennzeichnet,
daß jeder Schuß (13, 17) zwischen zwei koaxial angeordneten Rollen (29, 30) innerhalb eines Führungsschlitzes (31) liegt.

17. Bohrgerät nach einem der vorhergehenden Ansprüche,
dadurch gekennzeichnet,
daß das Kettenfahrzeug (2) im Bereich der Lafette (4) über Gelenkarme (33, 34) mit einer heb- und senkbaren Arbeitsbühne (32) versehen ist.

18. Bohrgerät nach Anspruch 17,
dadurch gekennzeichnet,
daß die teleskopartig ausgebildeten Gelenkarme (33, 34) Teil eines Viergelenks sind.

## Claims

1. Method for drilling holes in soil or rock, particularly for producing injection anchors, in which the hole is drilled by a drill string made up of sections, driven by a rotary and/or percussion drive of a drilling device and provided with a drill bit, and the bore-hole wall is supported by a casing pipe made up of sections and driven by a rotary and/or percussion drive of the drilling device, the sections of drill string and casing pipe being removed mechanically from a magazine and returned into the latter after the drilling of the hole, characterized in that each section (13) for the drill string is taken over one after the other by the drive (6, 7) of the drilling device (1) for the drill string, and each section (17) for the casing pipe is taken over one after the other by the drive (6, 8) of the drilling device (1) for the casing pipe from the magazine (12, 16) and in that each section for the drill string and each section for the casing pipe is transferred one after the other into the magazine.

2. Method according to Claim 1, characterized in that each section (13) for the drill string is removed from one magazine (12) and each section (17) for the casing pipe is removed from another magazine (16) and the said sections are returned into these magazines.

3. Drilling device for performing the method according to Claims 1 and 2, having a boom, a raisable and lowerable rotary and/or percussion drive attached on the boom for a drill string made up of sections and provided with a drill bit, and a raisable and lowerable rotary and/or percussion drive attached on the boom for a drill-hole casing made up of sections, at least one magazine (12) for a plurality of sections (13) of the drill string being provided, which magazine can be transferred from an exterior store position into an operating position, in which a section (13) is in line with the associated drive, and there is at least one magazine (16) for a plurality of sections (17) of the drill-hole casing, which magazine can be transferred from an exterior store position into an operating position, in which a section (17) is in line with the drive for the casing of the drill hole.

4. Drilling device according to Claim 3, characterized in that the magazines (12, 16) for the drill-string sections (13) and the drill-hole pipe sections (17) are arranged on the drilling device on both sides of the boom (4).

5. Drilling device according to Claim 3 or 4, characterized in that the magazines (12, 16) for the drill-string sections (13) and the drill-hole pipe sections (17) are arranged one above the other.

6. Drilling device according to Claims 3 to 5, characterized in that each magazine (12) for the drill-string sections (13) is arranged above each magazine (16) for the drill-hole pipe sections (17).

7. Drilling device according to Claims 3 to 6, characterized in that each magazine (12, 16) is of a turret-like design and can swivel about a swivel axis (15, 19) parallel to the longitudinal axis of the boom (4) and can rotate about a centre axis (14, 18).

8. Drilling device according to one of the preceding claims, characterized in that in the magazine region (12, 16) there is arranged at least one arresting device (20) for securing a section (13, 17).

9. Drilling device according to Claim 8, characterized in that the arresting device (20) can be operated mechanically, hydraulically or pneumatically.

10. Drilling device according to Claim 8 or 9, characterized in that each magazine (12, 16) has an arresting device (20) which can swivel from the store position into the operating position and vice versa.

11. Drilling device according to one of the preceding Claims 8 to 10, characterized in that an arresting device (20) respectively comprises two elements (21, 22) with interacting sliding cams (24, 25), the first element (21), provided with a key-shaped arresting means (23), being horizontally movable by vertical actuation of the second element (22).

12. Drilling device according to Claim 11, characterized in that both elements (21, 22) have in each case a sliding slope (24, 25) as sliding cams.

13. Drilling device according to Claim 12, characterized in that the second element (22) is mounted in the central region (Z) of the respective magazine (12, 16) and is vertically movable by means of a piston-cylinder unit (26) and a slide (44).

14. Drilling device according to Claims 11 to 13, characterized in that above the key-shaped arresting means (23) of the first element (21) there is arranged in the central region (Z) of the respective magazine (12, 16) in each case at least one guide (27).

15. Drilling device according to one of the preceding claims, characterized in that the central region (Z) of each magazine (12, 16) has in each case at least one roller guide (28) for the sections (13, 17).

16. Drilling device according to Claim 15, characterized in that each section (13, 17) lies between two coaxially arranged rollers (29, 30) within a guide slot (31).

17. Drilling device according to one of the preceding claims, characterized in that the tracked vehicle (2) is provided in the region of the boom (4) with a raisable and lowerable working platform (32) by means of pivot arms (33, 34).

18. Drilling device according to Claim 17, characterized in that the telescopically designed pivot arms (33, 34) are part of a four-bar linkage.

## Revendications

1. Procédé de forage de trous dans la terre ou dans la roche, notamment pour la réalisation d'ancrages de scellement,
selon lequel on fore le trou au moyen d'un train de tiges de forage à couronne de forage qui est composé de tronçons et est entraîné au moyen d'un dispositif de commande de rotation et/ou de percussion d'un outillage de forage
et on soutient la paroi du trou de forage au moyen d'un tubage qui est composé de tronçons et est entraîné au moyen d'un dispositif de commande de rotation et/ou de percussion de l'outillage de forage,
les tronçons du train de tiges de forage et du tubage étant extraits mécaniquement d'un magasin et étant retransférés dans ce magasin après le forage du trou,
caractérisé
en ce que chaque tronçon (13) prévu pour le train de tiges de forage et chaque tronçon (17) prévu pour le tubage sont extraits du magasin (12, 16) d'une manière successive, chaque tronçon du train de tiges de forage par le dispositif de commande (6, 7) de l'outillage de forage (1) qui est prévu pour le train de tiges de forage et chaque tronçon du tubage par le dispositif de commande (6, 8) de l'outillage de forage (1) qui est prévu pour le tubage et
en ce que chaque tronçon prévu pour le train de tiges de forage et chaque tronçon prévu pour le tubage sont transférés dans le magasin d'une manière successive.

2. Procédé selon la revendication 1, caractérisé en ce que chaque tronçon (13) prévu pour le train de tiges de forage est extrait d'un magasin (12) et y est retransféré et chaque tronçon (17) prévu pour le tubage est extrait d'un autre magasin (16) et y est retransféré.

3. Outillage de forage pour la mise en oeuvre du procédé selon les revendications 1 et 2,
comprenant un bâti,
un dispositif de commande de rotation et/ou de percussion qui est prévu pour un train de tiges de forage à couronne de forage composé de tronçons et qui est monté sur le bâti et est agencé de façon à pouvoir être soulevé et abaissé,
un dispositif de commande de rotation et/ou de percussion qui est prévu pour un tubage de trou de forage composé de tronçons et qui est monté sur le bâti et est agencé de façon à pouvoir être soulevé et abaissé,
dans lequel
au moins un magasin (12) qui est prévu pour de multiples tronçons (13) du train de tiges de forage et qui est agencé de façon à pouvoir être transféré d'une position de rangement située à l'extérieur à une position de travail dans laquelle un tronçon (13) est situé dans l'alignement du dispositif de commande associé, et
au moins un magasin (16) qui est prévu pour de multiples tronçons (17) du tubage de trou de forage et qui est agencé de façon à pouvoir être transféré d'une position de rangement située à l'extérieur à une position de travail dans laquelle un tronçon (17) est situé dans l'alignement du dispositif de commande prévu pour le tubage du trou de forage.

4. Outillage selon la revendication 3, caractérisé en ce que les magasins (12, 16) prévus pour les tronçons (13) du train de tiges de forage et pour les tronçons (17) du tubage de trou de [orage sont disposés sur l'outillage de forage sur un côté et sur l'autre du bâti (4).

5. Outillage de forage selon la revendication 3 ou 4, caractérisé en ce que les magasins (12, 16) prévus pour les tronçons (13) du train de tiges de forage et pour les tronçons (17) du tubage de trou de forage sont disposés l'un au-dessus de l'autre.

6. Outillage de forage selon les revendications 3 à 5, caractérisé en ce que chaque magasin (12) prévu pour les tronçons (13) du train de tiges de forage est disposé au-dessus de chaque magasin (16) prévu pour les tronçons (17) du tubage de trou de forage.

7. Outillage de forage selon les revendications 3 à 6, caractérisé en ce que chaque magasin (12, 16) est réalisé à la façon d'une tourelle revolver et est agencé de façon à pouvoir pivoter suivant un mouvement d'oscillation autour d'un axe de pivotement (15, 19) parallèle à l'axe longitudinal du bâti (4) et de façon à pouvoir tourner suivant un mouvement de révolution autour d'un axe central (14, 18).

8. Outillage de forage selon l'une des revendications précédentes, caractérisé en ce qu'il est prévu, disposé dans la zone des magasins (12, 16), au moins un dispositif de blocage (20) servant à maintenir une tronçon (13, 17).

9. Outillage de forage selon la revendication 8, caractérisé en ce que le dispositif de blocage (20) est agencé de façon à pouvoir être actionné mécaniquement, hydrauliquement ou pneumatiquement.

10. Outillage de forage selon les revendications 8 et 9, caractérisé en ce que chaque magasin (12, 16) comprend un dispositif de blocage (20) agencé de façon à pouvoir entrer en pivotant, suivant un mouvement oscillant, de la position de rangement à la position de travail et *vice versa*.

11. Outillage de forage selon l'une des revendications 8 à 10 précédentes, caractérisé en ce que chaque dispositif de blocage (20) est constitué de deux éléments (21, 22) comportant des glissières (24, 25) qui coopèrent entre elles et en ce que le premier élément (21), pourvu d'un organe de blocage (23) en forme de clef, est agencé de façon à pouvoir être déplacé horizontalement sous l'action verticale du second élément (22).

12. Outillage de forage selon la revendication 11, caractérisé en ce que les deux éléments (21, 22) servant de glissières comportent chacun une surface inclinée de glissement (24, 25).

13. Outillage de forage selon la revendication 12, caractérisé en ce que le second élément (22) est monté dans la zone centrale (Z) du magasin (12, 16) associé et est agencé de façon à pouvoir être déplacé verticalement par l'intermédiaire d'un vérin (26) et d'un chariot (44).

14. Outillage selon les revendications 11 à 13, caractérisé en ce qu'il est prévu, au-dessus de l'organe de blocage en forme de clef (23) de chaque premier élément (21) et dans la zone centrale (Z) du magasin (12, 16) associé, au moins un organe de guidage (27) respectif.

15. Outillage de forage selon l'une des revendications précédentes, caractérisé en ce que la zone centrale (Z) de chaque magasin (12, 16) comprend au moins un guidage à galets (28) respectif pour les tronçons (13, 17).

16. Outillage de forage selon la revendication 15, caractérisé en ce que chaque tronçon (13, 17) est situé entre deux galets (29, 30) disposés suivant la même orientation axiale, à l'intérieur d'une fente de guidage (31).

17. Outillage de forage selon l'une des revendications précédentes, caractérisé en ce que, dans la zone du bâti (4), l'engin chenillé (2) est pourvu, par l'intermédiaire de bras articulés (33, 34), d'un cabine de travail (32) agencée de façon à pouvoir être soulevée et abaissée.

18. Outillage de forage selon la revendication 17, caractérisé en ce que les bras articulés (33, 34), réalisés, d'une manière télescopique, font partie d'un parallélogramme articulé.
